# EUROPÄISCHE PATENTSCHRIFT

(11) **EP 1 205 572 B1**
(45) Veröffentlichungstag und Bekanntmachung des Hinweises auf die Patenterteilung: **03.03.2010**
(21) Anmeldenummer: 01125594.0
(22) Anmeldetag: 26.10.2001
(51) Int. Cl.: C23C 2/24

(54) **Verfahren und Einrichtung zum Schmelztauchbeschichten von Metallsträngen, insbesondere von Stahlband**
Process and apparatus for hot dip coating of metallic strip, especially steel strip
Procédé et appareil de revêtement au trempe de bandes métalliques,notamment d'une bande d'acier

(30) Priorität: 11.11.2000 DE 10055979
(43) Veröffentlichungstag der Anmeldung: 15.05.2002
(73) Patentinhaber: SMS Siemag AG, 40237 Düsseldorf (DE)
(72) Erfinder: Brisberger, Rolf, 47661 Issum (DE)
(74) Vertreter: Klüppel, Walter

(56) Entgegenhaltungen:
- WO-A-97/11206
- PATENT ABSTRACTS OF JAPAN vol. 1996, no. 09, 30. September 1996 (1996-09-30) & JP 08 120432 A (KOBE STEEL LTD), 14. Mai 1996 (1996-05-14)
- PATENT ABSTRACTS OF JAPAN vol. 015, no. 043 (C-0801), 31. Januar 1991 (1991-01-31) & JP 02 277755 A (KAWASAKI STEEL CORP), 14. November 1990 (1990-11-14)
- PATENT ABSTRACTS OF JAPAN vol. 1998, no. 06, 30. April 1998 (1998-04-30) & JP 10 046310 A (NISSHIN STEEL CO LTD), 17. Februar 1998 (1998-02-17)
- PATENT ABSTRACTS OF JAPAN vol. 1998, no. 06, 30. April 1998 (1998-04-30) & JP 10 046311 A (NISSHIN STEEL CO LTD), 17. Februar 1998 (1998-02-17)

## Beschreibung

Die Erfindung betrifft ein Verfahren und eine Einrichtung zum Schmelztauchbeschichten von Metallsträngen, insbesondere von Stahlband, bei dem der Metallstrang vertikal durch ein das geschmolzene Beschichtungsmetall aufnehmendes Schmelzgefäß und durch einen vorgeschalteten Führungskanal hindurchgeführt wird, in dem durch ein elektromagnetisches Feld im Beschichtungsmetall Induktionsströme induziert werden, die in Wechselwirkung mit dem elektromagnetischen Feld eine elektromotorische Kraft zum Zurückhalten des Beschichtungsmetalls bewirken.

Die Schmelztauchveredelung von Bändern aus weichen, unlegierten Stählen ist als vertikale Feuerverzinkung bekannt und wird in verschiedenen Veröffentlichungen beschrieben. Bei diesem Verfahren durchläuft ein Metallband ein mit schmelzflüssigem Metall aus Zink- und / oder Al-Legierungen gefülltes Arbeitsgefäß von unten nach oben, wobei das Metallband vorher eine Temperaturbehandlung erfahren hat und der Einlauf des Metallbandes in die Schmelze unter Luftabschluss erfolgt.

Ein derartiges Verfahren ist z.B. aus der EP 0 673 444 B1 bekannt. Dort ist allerdings die Aufgabe gelöst, ein Verfahren zu schaffen, um die Beruhigung der Schmelze im Führungskanal und auch im Behälter zu erzielen, weil die magnetischen Kräfte ungleichmäßig verteilt sind und Wirbel entstehen. Die bekannte Lösung besteht hierzu darin, dass einem Wanderfeld im oberen Bereich, in Schmelzgefäßnähe, des Führungskanals, ein konstantes Gleich- oder Wechselstromfeld entgegengesetzt gerichtet wird, welches eine Durchwirbelung im Beschichtungsmetall in diesem Bereich dämpft.

Ein anderes Verfahren sieht vor (WO 96 / 03533), mittels um den Führungskanal angeordneten Feldgeneratoren, ein oszillierendes Feld zu erzeugen. Die induzierten Kräfte vermögen jedoch lediglich den elektromagnetischen Verschluss des Führungskanals zu verschließen und erfüllen sonst keine weiteren Aufgaben.

Ein steuerbares Magnetfeld dient im Bereich des Durchführkanals zur Bandstabilisierung ( DE 195 35 854 A1).

Die vorstehend beschriebenen Verfahrensweisen dienen überwiegend zur hydrodynamischen Dichtung des Beschichtungsmetalls aus dem Behälter nach unten, also den grundsätzlich erforderlichen physikalischen Größen, die das Verfahren als solches erst möglich machen.

Der Einsatz von elektromagnetischen Kräften bewirkt die Induktion von Wirbelströmen in der Schmelze, die senkrechte, resultierende Kräfte in der Schmelze erzeugen. Die magnetischen Felder erzeugen Kräfte, die senkrecht zur Metallstrang-Oberfläche verlaufen, die sich für den symmetrischen Fall gerade aufheben, die jedoch mit abnehmendem Abstand von der Metallstrang-Oberfläche zur Induktor-Oberfläche ansteigen. Die symmetrische Lage der Felder zu den Oberflächen des Metallstrangs ist jedoch in der Praxis gerade ein Ausnahmefall, der selten erreicht werden kann. Für den normalen Fall, dass der Metallstrang die Mittenlage im Induktor verlässt, werden die anziehenden Kräfte hin zum Induktor, auf den die Startbewegung zunächst zuging, größer und zusätzlich verstärkend werden die anziehenden Kräfte zum Induktor hin kleiner, von dem die Startbewegung zunächst wegging.

Sofern daher die Lage des Metallstrangs im Führungskanal für den magnetohydrodynamischen Verschluss labil ist, bleibt nur noch der mechanische Längszug, der während des Prozesses auf dem Metallstrang ruht, der jedoch nicht ausreicht, den Metallstrang in einer stabilen Mittenlage zu halten.

Diese Lageinstabilität betrifft zum einen die Mittellage des Metallstrangs und zum anderen jedoch auch die Form des Metallstrangs parallel zur Stranglaufrichtung im Führungskanal. Eine in einem Stahlband befindliche leichte Planheitsstörung wird ebenfalls verstärkt, d.h. ein Cross-Bow im Band wird vergrößert. Erste Versuche haben gezeigt, dass im magneto-hydrodynamischen Verschluss des Führungskanals Kräfte wirken, die in Kombination mit der Beschichtungstemperatur zu plastischen Veränderungen der Bandform führen. Neben den Cross-Bow-Fehlem wurden außerdem S-förmige Bandformfehler parallel zur Bandlaufrichtung festgestellt. Die beobachteten Kurvenformen der Deformation sind größer oder gleich der 2. Ordnung.

Der Erfindung liegt die Aufgabe zugrunde, den Metallstrang, der sich unter einer betriebsüblichen Zugspannung der Umlenkrollen-Anordnung befindet und sich im Führungskanal verformt, in eine etwa mittige glatt gestreckte Lage im Führungskanal zu bringen.

Die gestellte Aufgabe wird erfindungsgemäß dadurch gelöst, dass zum berührungslosen Führen des Metallstrangs im Führungskanal bzw. im Induktionskanal ein Kräftegleichgewicht zwischen dem elektromagnetischen Feld im Metallstrang und im Führungskanal durch Drehen zumindest des Induktors um seine Längsachse eingestellt wird. Dadurch wird eine S-Form des Metallstrangs verhindert und der Metallstrang berührt auch nicht die Kanalwandungen des Führungskanals.

Dadurch wird ein stabiler Bandlauf erzielt. Ein solches System macht nicht den Versuch, eine Stabilisierung des Stranglaufs zu erreichen, sondern der Metallstrang wird über den inneren Querschnitt des Induktors eingestellt.

Unterstützend hierbei kann wirken, dass die das Verformen des Metallstrangs bewirkenden Induktionskräfte und / oder die auf den Führungskanal wirkenden Induktionskräfte gemessen und die Messwerte jeweils in einem Regelkreis zu einem Stellsignal für einen Verdrehantrieb des Induktors verarbeitet werden.

Weitere Merkmale bestehen darin, dass der Metallstrang unter einer erhöhten spezifischen Zugkraft gehalten wird. Diese Verfahrensweise ist möglich, da der Metallstrang vor dem Einlauf in den Führungskanal mechanisch über ein Rollenpaar geführt und stabilisiert wird.

Eine Einrichtung zur Schmelztauchbeschichtung von Metallsträngen, insbesondere von Stahlband, in der der Metallstrang vertikal durch ein das geschmolzene Beschichtungsmetall aufnehmendes Schmelzgefäß und durch einen vorgeschalteten Führungskanal hindurchbewegbar ist, in dem durch ein elektromagnetisches Feld im Beschichtungsmetall Induktionsströme induzierbar sind, die in Wechselwirkung mit dem elektromagnetischen Feld eine elektromagnetische Kraft zum Zurückhalten des Beschichtungsmetalls ausüben, löst die eingangs gestellte Aufgabe dadurch, dass zumindest der Induktor für den Metallstrang mittels eines regelbaren Verdreh-Antriebs zum durchlaufenden Metallstrang derart im Querschnitt des Führungskanals ausrichtbar ist, dass der Metallstrang berührungsfrei und etwa mittig innerhalb des Querschnitts des Führungskanals verläuft. Dadurch wird eine Berührung der Kanalinnenwandung des Führungskanals vermieden und der Metallstrang kann weitgehend glatt und mittig geführt werden. Die magnetische Kraftwirkung innerhalb des Führungskanals steht bei einem bestimmten Verdrehwinkel des Führungskanals im Gleichgewicht mit den Kräften, die durch die Rollenanordnung zusammen mit der spezifischen Zugkraft im Metallstrang ausgeübt werden.

Dadurch wird der Bandlauf stabil und der Metallstrang kann die erwähnte S-Form nicht mehr annehmen.

Die geregelte Einstellung kann dabei derart gestaltet sein, dass außen am Induktor ein Verstellzylinder mit Hebelabstand zu einer lotrechten Drehlängsachse des

Führungskanals angelenkt ist. Damit kann zumindest auch der Führungskanal unmittelbar auf die Lage des Metallstrang-Querschnitts eingestellt werden, um den angestrebten berührungsfreien, weitestgehend mittigen Bandlauf zu gewährleisten.

Nach weiteren Merkmalen ist vorgesehen, dass der Induktor zusammen mit dem Schmelzgefäß um die lotrechte Drehlängsachse verdrehbar ist. Dabei können Führungskanal und Schmelzgefäß eine Einheit bilden.

Eine Weiterbildung sieht vor, dass ein Regelkreis mit Messgeräten zur Ermittlung der Metallstrang-Querschnittslage im Führungskanal gebildet ist. Dadurch können die notwendigen Messwerte für die Stellsignale des Verdreh-Antriebs erhalten werden.

Eine andere Ausgestaltung besteht darin, dass die Induktionskraft innerhalb des Führungskanals in Abhängigkeit des Verdrehwinkels des Metallstrangs in einer horizontalen Ebene messbar ist. Dadurch wird eine zusätzliche Messungsart geschaffen.

Die Einrichtung ist ferner dahingehend gestaltet, dass die Induktionskraft innerhalb des Induktors in Abhängigkeit des Verdrehwinkels des Metallstrangs im Gleichgewicht mit den Kräften messbar und einstellbar ist, die durch eine Anordnung von Umlenkrollen innerhalb eines Vorwärm-Ofengehäuses entstehen, mittels der der Metallstrang unter einer Zugkraft transportierbar ist. Dadurch kann die Genauigkeit der Messung noch gesteigert werden.

Die Einrichtung kann ferner vorteilhaft derart untergebracht werden, dass das die Umlenkrollen-Anordnung aufnehmende Ofengehäuse an einer oberen Deckfläche das Schmelzgefäß mit dem Führungskanal für einen von unten nach oben hindurch bewegten Metallstrang trägt und dass auf dem Ofengehäuse neben dem Schmelzgefäß und dem Führungskanal der Verdreh-Antrieb angeordnet ist, der mittels einer Lenkerstange mit dem Schmelzgefäß und / oder mit dem Führungskanalgehäuse verbunden ist.

In der Zeichnung ist ein Ausführungsbeispiel der Erfindung dargestellt und wird nachfolgend näher erläutert.

Es zeigen:
- Fig. 1: eine Seitenansicht des Ofens mit Ofengehäuse, Schmelzgefäß und Führungskanal bzw. Induktionskanal,
- Fig. 2: dieselbe Seiten-Ansicht wie Fig. 1 mit dem Verdrehantrieb,
- Fig. 2A: eine Draufsicht auf dass Schmelzgefäß und den Führungskanal,
- Fig. 3A: eine Draufsicht auf den Querschnitt des Induktors mit dem Führungskanal ohne die Wirkung der Induktionskraft,
- Fig. 3B: den Querschnitt des Induktors mit dem Führungskanal mit wirkender Induktionskraft, aber ohne Einschalten des Verdreh-Antriebs und
- Fig. 3C: den Querschnitt des Führungskanals bei wirkender Induktionskraft und eingeschaltetem Verdreh-Antrieb für den Führungskanal.

Das Verfahren zum Schmelztauchbeschichten von Metallsträngen 1, insbesondere von Stahlband 1a, setzt voraus, dass der Metallstrang 1 vertikal (von unten nach oben) durch ein das geschmolzene Beschichtungsmetall 2 aufnehmendes Schmelzgefäß 3 und durch einen vorgeschalteten Führungskanal 5 hindurch geführt wird. In dem Führungskanal 5 werden durch ein elektromagnetisches Feld im Beschichtungsmetall 2 Induktionsströme erzeugt, die in Wechselwirkung mit dem elektromagnetischen Feld des Induktors 4 eine elektromotorische Kraft zum Zurückhalten des Beschichtungsmetalls 2 gegen Auslaufen nach unten bewirken.

Der Metallstrang 1 wird nunmehr dadurch berührungslos zur inneren Führungskanal-Wand im Führungskanal 5 mittig geführt, indem ein Kräftegleichgewicht zwischen dem elektromagnetischen Feld des Induktionskanals im Metallstrang 1 und im Führungskanal 5 durch Drehen des Führungskanals 5 um seine Drehlängsachse 4a stattfindet (erste Alternative).

Dazu werden die das Verformen des Metallstrangs 1 bewirkenden Induktionskräfte gemessen und die Messwerte jeweils in einen Regelkreis zu einem Stellsignal für einen Verdrehantrieb 6 des Induktors 4 verarbeitet. Dabei kann der Metallstrang 1 auch unter einer erhöhten spezifischen Zugkraft gehalten werden.

Gemäß Fig. 1 findet das Schmelztauchbeschichten von Metallsträngen 1, insbesondere von Stahlband 1a, das vertikal von unten nach oben durch das das geschmolzene Beschichtungsmetall 2 aufnehmende Schmelzgefäß 3 und durch den vorgeschalteten Führungskanal 5 gezogen wird, statt. Der Metallstrang 1 wird in einem Ofen 7 vorgewärmt und über eine Rollen-Anordnung 8 mit einer Umlenkrolle 8a in den Führungskanal 5 bzw. den Induktor 4 geführt. Der Führungskanal 5 hat verfahrensbedingt z.B. eine Öffnungsweite von ca. 20 mm und eine Höhe ( = Länge) von z.B. 500 mm. In dem Schmelzgefäß 3 findet die Beschichtung statt. Das Beschichtungsmetall 2 kann z.B. aus einer Zink- oder Aluminium-Legierung bestehen. Der Induktor 4 ist mittels eines regelbaren Verstellzylinders 9 mit seinem Querschnitt 4b derart in der Lage ausrichtbar, dass der Metallstrang 1 berührungsfrei und weitgehend mittig innerhalb des Querschnitts 4b des Führungskanals 5 verläuft (vgl. Fig. 2A).

Am Induktor 4 ist der Verstellzylinder 9 mit Hebelabstand 10 ( z.B. über eine Kolbenstange) zu der lotrechten Drehlängsachse 4a des Induktors 4 angelenkt.

Der Führungskanal 5 kann auch zusammen mit dem Schmelzgefäß 3 als Einheit drehbar sein.

Der (näher nicht dargestellte) Regelkreis weist Messgeräte zur Ermittlung der Metallstrang-Querschnittslage im Führungskanal 5 auf. Dabei kann die InduktionsKraft im Induktor 4 in Abhängigkeit des Verdrehwinkels des Metallstrangs 1 in einer horizontalen Ebene gemessen werden. Die Induktionskraft ist innerhalb des Induktors 4 in Abhängigkeit des Verdrehwinkels des Metallstrangs 1 im Gleichgewicht mit den Kräften messbar und einstellbar. Diese Messwerte werden durch eine Anordnung 8 von Umlenkrollen 8a innerhalb eines Ofengefäßes 7a mitbestimmt, weil der Metallstrang 1 unter einer erhöhten Zugkraft transportiert wird.

Das die Rollenanordnung 8 aufnehmende Ofengehäuse 7a ist an einer oberen Deckfläche 11 unter Einschaltung eines Kompensators 12 mit dem Führungskanal 5 bzw. dem Induktor 4 versehen. Der Metallstrang 1 wird durch den Führungskanal 5 von unten nach oben bewegt. Auf dem Ofengehäuse 7a befindet sich neben dem Schmelzgefäß 3 und dem Induktionskanal der Verdreh-Antrieb 6, der aus einem regelbaren hydraulischen Verstellzylinder 9 bestehen kann.

Gemäß Fig. 3A ( zweite Alternative) ist im Querschnitt 4b der Bandlauf ohne die Wirkung der Induktionskraft dargestellt. In Fig. 3B findet der Bandlauf unter der Wirkung der Induktionskraft statt, so dass sich die nachteilige S-Form des Stahlbandes ergibt. In Fig. 3B ist der Verdreh-Antrieb 6 nicht eingeschaltet. Die bestmögliche Lösung zeigt daher Fig. 3C, in der der Bandlauf bei eingeschalteter Induktion und eingeschaltetem Verdreh-Antrieb 6 gezeigt ist, so dass sich dort eine vollständige mittige Lage des Querschnitts 4b im Führungskanal 5 ergibt.

### Bezugszeichenliste

- 1: Metallstrang
- 1 a: Stahlband
- 2: geschmolzenes Beschichtungsmetall
- 3: Schmelzgefäß
- 4: Induktor
- 4a: Drehlängsachse
- 4b: Querschnitt
- 5: Führungskanal
- 6: Verdrehantrieb
- 7: Ofen
- 7a: Ofengehäuse
- 8: Rollen-Anordnung
- 8a: Umlenkrollen
- 9: Verstellzylinder
- 10: Hebelabstand
- 11: obere Deckfläche
- 12: Kompensator

## Patentansprüche

1. Verfahren zum Schmelztauchbeschichten von Metallsträngen, insbesondere von Stahlband, bei dem der Metallstrang vertikal durch ein das geschmolzene Beschichtungsmetall aufnehmendes Schmelzgefäß und durch einen vorgeschalteten Führungskanal hindurchgeführt wird, in dem durch ein elektromagnetisches Feld im Beschichtungsmetall Induktionsströme induziert werden, die in Wechselwirkung mit dem elektromagnetischen Feld eine elektromotorische Kraft zum Zurückhalten des Beschichtungsmetalls bewirken,
**dadurch gekennzeichnet,**
**dass** zum berührungslosen Führen des Metallstrangs im Führungskanal bzw. im Induktionskanal ein Kräftegleichgewicht zwischen dem elektromagnetischen Feld im Metallstrang und im Führungskanal durch Drehen zumindest des Induktors um seine Längsachse eingestellt wird.

2. Verfahren nach Anspruch 1,
**dadurch gekennzeichnet,**
**dass** die das Verformen des Metallstrangs bewirkenden Induktionskräfte und / oder die auf den Führungskanal wirkenden Induktionskräfte gemessen und die Messwerte jeweils in einem Regelkreis zu einem Stellsignal für einen Verdrehantrieb des Induktors verarbeitet werden.

3. Verfahren nach einem der Ansprüche 1 oder 2,
**dadurch gekennzeichnet,**
**dass** der Metallstrang unter einer erhöhten spezifischen Zugkraft gehalten wird.

4. Einrichtung zur Schmelztauchbeschichtung von Metallsträngen, insbesondere von Stahlband, in der der Metallstrang vertikal durch ein das geschmolzene Beschichtungsmetall aufnehmendes Schmelzgefäß und durch einen vorgeschalteten Führungskanal hindurchbewegbar ist, in dem durch ein elektromagnetisches Feld im Beschichtungsmetall Induktionsströme induzierbar sind, die in Wechselwirkung mit dem elektromagnetischen Feld eine elektromagnetische Kraft zum Zurückhalten des Beschichtungsmetalls ausüben,
**dadurch gekennzeichnet,**
**dass** zumindest der Induktor (4) für den Metallstrang (1) mittels eines regelbaren Verdreh-Antriebs (6) zum durchlaufenden Metallstrang (1) derart im Querschnitt (4b) des Führungskanals (5) ausrichtbar ist , dass der Metallstrang (1) berührungsfrei und etwa mittig innerhalb des Querschnitts (4c) des Führungskanals (5) verläuft.

5. Einrichtung nach Anspruch 4,
**dadurch gekennzeichnet,**
**dass** außen am Induktor (4) ein Verstellzylinder (9) mit Hebelabstand (10) zu einer lotrechten Drehlängsachse (4b) des Führungskanals (4) angelenkt ist.

6. Einrichtung nach Anspruch 4,
**dadurch gekennzeichnet,**
**dass** der Induktor (4) zusammen mit dem Schmelzgefäß (3) um die lotrechte Drehlängsachse (4b) verdrehbar ist.

7. Einrichtung nach einem der Ansprüche 4 bis 6,
**dadurch gekennzeichnet,**
**dass** ein Regelkreis mit Messgeräten zur Ermittlung der Metallstrang-Querschnittslage im Führungskanal (5) gebildet ist.

8. Einrichtung nach einem der Ansprüche 4 bis 7,
**dadurch gekennzeichnet,**
**dass** die Induktionskraft innerhalb des Führungskanals (5) in Abhängigkeit des Verdrehwinkels des Metallstrangs (1) in einer horizontalen Ebene messbar ist.

9. Einrichtung nach einem der Ansprüche 4 bis 8,
**dadurch gekennzeichnet,**
**dass** die Induktionskraft innerhalb des Induktors (4) in Abhängigkeit des Verdrehwinkels des Metallstrangs (1) im Gleichgewicht mit den Kräften messbar und einstellbar ist, die durch eine Anordnung (8) von Umlenkrollen (8a) innerhalb eines Vorwärm-Ofengehäuses (7a) entstehen, mittels der der Metallstrang (1) unter einer Zugkraft transportierbar ist.

10. Einrichtung nach einem der Ansprüche 4 bis 9,
**dadurch gekennzeichnet,**
**dass** das die Umlenkrollen-Anordnung (8) aufnehmende Ofengehäuse (7a) an einer oberen Deckfläche (11) das Schmelzgefäß (3) mit dem Führungskanal (5) für einen von unten nach oben hindurch bewegten Metallstrang (1) trägt und dass auf dem Ofengehäuse (7a) neben dem Schmelzgefäß (3) und dem Führungskanal (5) der Verdreh-Antrieb (6) angeordnet ist, der mittels einer Lenkerstange mit dem Schmelzgefäß (3) und / oder mit dem Induktor (4) verbunden ist.

## Claims

1. Method of hot-dip coating of metal strips, particularly of steel strip, in which the metal strip is led vertically through a melt vessel, which receives the molten coating metal, and through an upstream guide channel, in which induction currents are induced by an electromagnetic field in the coating metal, which induction currents produce in interaction with the electromagnetic field an electromotive force for restraint of the coating metal, **characterised in that** for contactless guidance of the metal strip in the guide channel or in the induction channel a force equilibrium between the electromagnetic field and the metal strip and in the guide channel is set by rotation of at least the inductor about its longitudinal axis.

2. Method according to claim 1, **characterised in that** the induction forces producing deformation of the metal strip and/or the induction forces acting on the guide channel are measured and the measurement values are respectively processed in a regulating loop to form a setting signal for a rotary drive of the inductor.

3. Method according to one of claims 1 and 2, **characterised in that** the metal strip is held under an elevated specific tensile force.

4. Equipment for hot-dip coating of metal strips, particularly of steel strip, in which the metal strip is movable vertically through a melt vessel, which receives the molten coating metal, and through an upstream guide channel, in which induction currents are inducible by an electromagnetic field in the coating metal, which induction currents in interaction with the electromagnetic field exert an electromagnetic force for restraint of the coating metal, **characterised in that** at least the inductor (4) for the metal strip (1) is orientable by means of a regulable rotary drive (6) with respect to the transiting metal strip (1) in such a manner in the cross-section (4b) of the guide channel (5) that the metal strip (1) runs contactlessly and approximately centrally within the cross-section (4c) of the guide channel (5).

5. Equipment according to claim 4, **characterised in that** an adjusting cylinder (9) with lever spacing (10) with respect to a perpendicular rotational longitudinal axis (4b) of the guide channel (4) is externally articulated to the inductor (4).

6. Equipment according to claim 4, **characterised in that** the inductor (4) together with the melt vessel (3) is rotatable about the vertical rotary longitudinal axis (4b).

7. Equipment according to any one of claims 4 to 6, **characterised in that** a regulating loop with measuring instruments for ascertaining the metal strip cross-sectional position in the guide channel (5) is formed.

8. Equipment according to any one of claims 4 to 7, **characterised in that** the induction force is measurable within the guide channel (5) in dependence on the rotational angle of the metal strip (1) in a horizontal plane.

9. Equipment according to any one of claims 4 to 8, **characterised in that** the induction force within the inductor (4) is measurable and settable in dependence on the rotational angle of the metal strip (1) in equilibrium with the forces arising through an arrangement (8) of deflecting rollers (8a), by means of which the metal strip (1) is transportable under a tensile force, within a preheating furnace housing (7a).

10. Equipment according to any one of claims 4 to 9, **characterised in that** the furnace housing (7a) receiving the deflecting roller arrangement (8) carries at an upper cover surface (11) the melt vessel (3) with the guide channel (5) for a metal strip (1) moved through from below in upward direction, and that arranged on the furnace housing (7a) apart from the melt vessel (3) and the guide channel (5) is the rotary drive (6) which is connected with the melt vessel (3) and/or with the inductor (4) by means of a guide rod.

## Revendications

1. Procédé de revêtement au trempé de bandes métalliques, en particulier d'une bande d'acier, dans lequel la bande métallique est passée verticalement à travers un récipient de fusion qui reçoit le métal de revêtement en fusion et à travers un canal de guidage qui le précède, dans lequel on induit des courants d'induction dans le métal de revêtement au moyen d'un champ électromagnétique, ces courants provoquant en interaction avec le champ électromagnétique une force électromotrice pour retenir le métal de revêtement,
**caractérisé en ce que**
pour le guidage sans contact de la bande métallique dans le canal de guidage ou respectivement dans le canal d'induction, on règle un équilibrage des forces entre le champ électromagnétique dans la bande métallique et dans le canal de guidage par rotation au moins de l'inducteur autour de son axe longitudinal.

2. Procédé selon la revendication 1,
**caractérisé en ce que** les forces d'induction qui produisent la déformation de la bande métallique et/ou les forces d'induction agissant sur le canal de guidage sont mesurées et les valeurs de mesure sont traitées respectivement dans un circuit de régulation pour donner un signal de positionnement pour un entraînement de rotation de l'inducteur.

3. Procédé selon l'une des revendications 1 ou 2,
**caractérisé en ce que** la bande métallique est maintenue sous une force de traction spécifique accrue.

4. Système pour le revêtement au trempé de bandes métalliques, en particulier d'une bande d'acier, dans lequel la bande métallique est susceptible de passer verticalement à travers un récipient de fusion qui reçoit le métal de revêtement en fusion et à travers un canal de guidage qui le précède, dans lequel des courants d'induction sont susceptibles d'être induits dans le métal de revêtement par un champ électromagnétique, ces courants d'induction exerçant en interaction avec le champ électromagnétique une force électromagnétique pour retenir le métal de revêtement,
**caractérisé en ce que**
au moins l'inducteur (4) pour la bande métallique (1) est susceptible d'être orienté, au moyen d'un entraînement de rotation (6) susceptible d'être réglé vis-à-vis de la bande métallique (1) qui passe, dans la section transversale (4b) du canal de guidage (5) de telle manière que la bande métallique (1) se déplace sans contact et approximativement au milieu à l'intérieur de la section transversale (4c) du canal de guidage (5).

5. Système selon la revendication 4,
**caractérisé en ce qu'**un cylindre de déplacement (9) est articulé à l'extérieur sur l'inducteur (4), avec une distance de levier (10) vis-à-vis d'un axe longitudinal de rotation vertical (4b) du canal de guidage. (4).

6. Système selon la revendication 4,
**caractérisé en ce que** l'inducteur (4) est capable de rotation autour de l'axe longitudinal de rotation vertical (4b) conjointement avec le récipient de fusion (3).

7. Système selon l'une des revendications 4 à 6,
**caractérisé en ce qu'**un circuit de régulation est formé avec des appareils de mesure pour déterminer la situation de la section transversale de la bande métallique dans le canal de guidage (5).

8. Système selon l'une des revendications 4 à 7,
**caractérisé en ce que** la force d'induction à l'intérieur du canal de guidage (5) est mesurable en fonction de l'angle de rotation de la bande métallique (1) dans un plan horizontal.

9. Système selon l'une des revendications 4 à 8,
**caractérisé en ce que** la force d'induction est mesurable et réglable à l'intérieur de l'inducteur (4) en fonction de l'angle de rotation de la bande métallique (1) en équilibre avec les forces qui apparaissent du fait d'un agencement (8) de rouleaux de renvoi (8a) à l'intérieur d'un boîtier de four (7a) de préchauffage, au moyen desquels la bande métallique (1) peut être transportée sous une force de traction.

10. Système selon l'une des revendications 4 à 9,
**caractérisé en ce que** le boîtier de four (7a) qui reçoit l'agencement de rouleaux de renvoi (8) porte sur une surface de couverture supérieure (11) le récipient de fusion (3) avec le canal de guidage (5) pour une bande métallique (1) qui les traverse en se déplaçant du bas vers le haut, et **en ce que** l'entraînement de rotation (6), relié au moyen d'une barre d'orientation au récipient de fusion (3) et/ou à l'inducteur (4), est agencé sur le boîtier de four (7a) à côté du récipient de fusion (3) et du canal de guidage (5).
